# DEMANDE DE BREVET EUROPEEN

(11) **EP 4 786 011 A1**
(43) Date de publication de la demande: **05.08.2026**
(21) Numéro de dépôt: 26154260.9
(22) Date de dépôt: 27.01.2026
(51) Int. Cl.: A62C 3/00, A62C 35/02, A62C 35/60, A62C 35/68, E03B 7/12, F24H 15/136

(54) **SYSTÈME DE MAINTIEN HORS GEL D'UN SYSTÈME DE PROTECTION INCENDIE**

(30) Priorité: 31.01.2025 FR 2500992
(71) Demandeur: AXIMA CONCEPT, 92400 Courbevoie (FR); Equans, 92400 Courbevoie (FR)
(72) Inventeur: ROCHE, Hervé, 44400 REZE (FR); NOUET, Aurélien, 44700 ORVAULT (FR); ONDET, Romain, 44800 SAINT HERBLAIN (FR); HOPQUIN, Frédéric, 44240 LA CHAPELLE SUR ERDRE (FR); JOUSSEAUME, Frédéric, 49230 SEVREMOINE (FR)
(74) Mandataire: Regimbeau

(57) **Abrégé**

Système de maintien hors gel d'un système de protection contre un incendie par réseau sprinkler, le système de protection contre l'incendie comprenant un réseau principal comprenant des canalisations principales placées dans un bâtiment hors gel et un réseau secondaire comprenant des canalisations secondaires, une température des canalisations principales étant supérieure à une température des canalisations secondaires, le système comprenant :
- un réseau de maintien hors gel (1) comprenant des canalisations intermédiaires configurées pour raccorder hydrauliquement le réseau secondaire au réseau principal et une pompe (3) comprenant un état activé, dans lequel la pompe (3) entraine une circulation forcée d'eau dans les canalisations intermédiaires, et un état désactivé, dans lequel la pompe (3) est à l'arrêt ;
- un capteur de température (4) configuré pour mesurer une température de l'une au moins des canalisations secondaires et intermédiaires ; et
- une unité de commande (5), configurée pour contrôler la pompe (3) entre l'état désactivé et l'état activé lorsque la température est inférieure à une température d'activation.

## Description

### DOMAINE TECHNIQUE

La présente divulgation se rapporte au domaine général des systèmes de protection contre un incendie par réseau d'asperseurs ou sprinkleurs (« sprinkler » selon la terminologie anglosaxonne), et en particulier aux systèmes de maintien hors gel de tels systèmes.

### ETAT DE LA TECHNIQUE

Afin de protéger un bâtiment du risque d'incendie, une solution classique est d'utiliser les systèmes de protection par réseau sprinkler. Un tel système comprend une installation fixe avec un réseau de canalisations équipées d'extincteurs automatiques, configurés pour libérer automatiquement de l'eau circulant dans les canalisations en cas d'augmentation anormale de température, et notamment en cas d'incendie.

Les systèmes de protection par réseau sprinkler sont souvent utilisés dans des bâtiments hors gel, c'est-à-dire maintenus à une température telle que le bâtiment n'est pas susceptible de geler, le cas échéant à l'aide d'un système de chauffage dédié.

En revanche, lorsque la zone à protéger contre l'incendie se trouve en extérieur, ce qui est le cas par exemple d'un auvent ou de zones de stockage, ou dans un bâtiment qui est dépourvu d'un tel système de chauffage, les canalisations du système de protection sont soumises à des conditions climatiques qui peuvent être extrêmes, notamment en hiver. Toutefois, le risque de gel des canalisations représente une menace sérieuse pour le bon fonctionnement du réseau sprinkler. En effet, le gel peut empêcher le fonctionnement du réseau sprinkler en cas d'incendie, entraîner le cas échéant une rupture de canalisation ou encore des dysfonctionnements majeurs des composants actifs du système de protection. Les réseaux sprinkler sont non-circulants (statiques) en fonctionnement normal, l'alimentation en eau ne s'effectuant qu'au déclenchement d'un ou plusieurs sprinklers.

Afin d'éviter ce risque, il est couramment proposé d'injecter un liquide antigel, généralement du glycol, dans l'eau du réseau sprinkler pour abaisser le point de fusion du fluide. Toutefois, ces produits sont nocifs pour l'environnement et toxiques, ce qui rend les opérations de vidange complexes pour les opérateurs.

### EXPOSE DE L'INVENTION

Un but de la présente divulgation est de proposer un système de maintien hors gel d'un système de protection contre l'incendie par réseau sprinkler, qui soit peu couteux et efficace, tout en préservant l'environnement.

Ce but est atteint par un système de maintien hors gel d'un système de protection contre un incendie par réseau sprinkler, le système de protection contre l'incendie comprenant un réseau principal comprenant des canalisations principales placées dans un bâtiment hors gel et un réseau secondaire comprenant des canalisations secondaires, une température des canalisations principales étant supérieure à une température des canalisations secondaires, le système comprenant :
- un réseau de maintien hors gel comprenant des canalisations intermédiaires configurées pour raccorder hydrauliquement le réseau secondaire au réseau principal et une pompe comprenant un état activé, dans lequel la pompe entraine une circulation forcée d'eau dans les canalisations intermédiaires, et un état désactivé, dans lequel la pompe est à l'arrêt ;
- un capteur de température configuré pour mesurer une température de l'eau dans l'une au moins des canalisations secondaires et intermédiaires ; et
- une unité de commande, configurée pour contrôler la pompe entre l'état désactivé et l'état activé lorsque la température est inférieure à une température d'activation.

Le système proposé permet de prévenir le gel des canalisations du réseau secondaire, typiquement lorsqu'il se trouve en extérieur et/ou dans un bâtiment soumis à un risque de gel, en intégrant des mécanismes de détection et de régulation de la température insuffisante dans la zone ciblée du réseau secondaire. L'unité de commande permet en effet de faire circuler l'eau dans les canalisations à une température suffisante pour éviter tout risque de gel des canalisations. La circulation forcée de l'eau permet son chauffage par le bâtiment hors gel lorsque la température mesurée dans les canalisations est trop faible dans la zone ciblée.

On notera qu'il n'est pas utile d'ajouter une source de chaleur dédiée au réseau secondaire pour maintenir l'eau circulant dans le réseau secondaire à une température suffisante pour éviter le risque de gel. En effet, le chauffage de l'eau est assuré par le réseau principal, situé dans le bâtiment hors gel. Cela permet ainsi de limiter les coûts d'entretien.

Le système est en outre plus respectueux de l'environnement, en ce qu'il tire profit du fait que le réseau secondaire est relié à un réseau principal dont les canalisations sont à une température supérieure et n'utilise pas de liquide antigel tel que le glycol. Par exemple, le réseau principal est à l'intérieur d'un bâtiment chauffé par une source de chaleur dédiée, de sorte que la température des canalisations principales est maintenue à une température positive. L'apport calorifique du réseau principal est calculé pour permettre le maintien hors gel du réseau secondaire. La pompe n'étant activée qu'en cas de besoin, son usure est plus lente, et la consommation électrique du système de maintien hors gel est faible, ce qui rend la solution efficace énergétiquement.

Cette invention constitue donc un progrès dans le domaine de la gestion des réseaux sprinkler soumis à des risques de gel, et plus particulièrement dans la gestion de leur fonctionnement pour la protection de zones en extérieur en période de froid, en alliant simplicité, fiabilité et efficacité.

L'invention est avantageusement complétée par les caractéristiques suivantes, prises individuellement ou en l'une quelconque de leurs combinaisons techniquement possibles :
- L'unité de commande est en outre configurée pour contrôler la pompe entre l'état activé et l'état désactivé lorsque la température est supérieure à une température de désactivation pendant une durée supérieure à une durée prédéterminée.
- Le système comprend en outre un capteur de température additionnel configuré pour mesurer une température additionnelle de l'une au moins des canalisations secondaires et intermédiaires, l'unité de commande étant configurée pour :
   déterminer une température minimale entre la température et la température additionnelle ; et
   contrôler la pompe lorsque la température minimale est inférieure à la température d'activation.
- L'unité de commande est en outre configurée pour contrôler la pompe entre l'état activé et l'état désactivé lorsque la température minimale est supérieure à une température de désactivation pendant une durée supérieure à une durée prédéterminée.
- L'unité de commande est en outre configurée pour :
   comparer la température minimale à une température d'alerte ; et
   émettre une alerte, si la température minimale est inférieure à la température d'alerte.
- L'unité de commande est en outre configurée pour :
   calculer un écart entre la température et la température additionnelle ; et
   émettre une alerte lorsque l'écart est supérieur à une valeur d'écart prédéterminée.
- Le système comprend en outre un capteur de débit configuré pour mesurer un débit d'eau circulant dans le réseau secondaire, l'unité de commande étant en outre configurée pour :
   comparer le débit d'eau avec un débit seuil, lorsque la pompe est dans l'état activé, de sorte à identifier un disfonctionnement de la pompe ; et
   lorsque le débit d'eau est inférieur au débit seuil, émettre une alerte.
- Le système comprend en outre un pressostat agencé dans l'une des canalisations intermédiaires et configuré pour détecter une pression dans ladite canalisation intermédiaire, l'unité de commande étant configurée pour contrôler la pompe de l'état activé à l'état désactivé lorsque la pression est inférieure à une pression seuil.
- Le réseau principal comprend en outre des sources d'eau reliées à un réservoir d'eau configuré pour alimenter en eau le réseau principal.
- Le réseau de maintien hors gel comprend en outre une vanne motorisée comprenant
   une première voie configurée pour être reliée hydrauliquement au réseau secondaire ;
   une deuxième voie configurée pour être reliée au réseau principal ;
   et une voie de vidange ;
   la vanne motorisée étant configurée pour adopter :
   une configuration active, dans laquelle la première voie est connectée à la deuxième voie, de sorte à permettre une circulation d'eau entre le réseau secondaire et le réseau principal, et
   une configuration passive, dans laquelle la première voie est connectée à la voie de vidange, de sorte à vidanger le réseau secondaire.
- L'unité de commande est en outre configurée pour faire passer la vanne motorisée de la configuration active à la configuration passive lorsque la température est inférieure à une température critique, la température critique étant inférieure à la température d'activation et la pompe est dans l'état activé depuis une durée supérieure à une durée prédéterminée.
- Le réseau de maintien hors gel comprend une vanne de retour de boucle, et dans lequel l'unité de commande est en outre configurée pour fermer la vanne de retour de boucle lorsque la vanne motorisée est passivée, c'est-à-dire passe de l'état actif à l'état passif selon un ordre reçu, de sorte à isoler hydrauliquement le réseau principal du réseau secondaire.
- Le réseau de maintien hors gel comprend en outre un filtre configuré pour retenir des particules en suspension dans de l'eau circulant dans les canalisations intermédiaires.
- Le réseau secondaire est dépourvu de source de chaleur ad hoc, c'est-à-dire ne comprend pas de source de chaleur externe dédiée.

Selon un autre aspect, il est proposé un procédé de maintien hors gel d'un système de protection contre un incendie par réseau sprinkler par un système de maintien hors gel décrit précédemment, comprenant :
- mesure d'une température de l'eau dans une au moins des canalisations secondaires et intermédiaires par le capteur de température ;
- comparaison de la température mesurée avec une température d'activation par l'unité de commande, et
- si la température mesurée est inférieure à la température d'activation, commande de la pompe de l'état désactivé à l'état activé de sorte que la température des canalisations secondaires augmente, et que la température des canalisations principales diminue.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
La figure 1 illustre de façon schématique un système de maintien hors gel d'un réseau de canalisation, selon un premier mode de réalisation de l'invention.
La figure 2 illustre de façon schématique un système de maintien hors gel d'un réseau de canalisation, selon un deuxième mode de réalisation de l'invention.

Sur l'ensemble des figures, les éléments similaires portent des références identiques.

### DESCRIPTION DETAILLEE DE L'INVENTION

Un système de prévention et de protection contre l'incendie comprend un réseau sprinkler, parfois francisé en réseau « sprinkleur » ou asperseurs. Il comprend un réseau principal 10 comprenant des canalisations principales placées dans un bâtiment 100 hors gel et un réseau secondaire 20 comprenant des canalisations secondaires. Les réseaux de canalisations sont propres à contenir de l'eau pour prévenir un risque d'incendie.

La température des canalisations principales est supérieure à la température des canalisations secondaires. Typiquement, les canalisations principales 10 sont à la température du bâtiment 100. Le bâtiment 100 étant hors gel, la température de l'eau présente dans les canalisations principales est donc naturellement supérieure à la température de l'eau présente dans les canalisations secondaires.

Le bâtiment 100 peut par exemple comprendre un hangar de stockage, un entrepôt, une usine ou encore un immeuble de bureaux.

Le bâtiment 100 étant hors gel, la température à l'intérieur du bâtiment 100 est maintenue positive, de préférence supérieure à 10 °C, pour le confort des utilisateurs ou le maintien de conditions ambiantes appropriées à l'usage du bâtiment 100. Pour ce faire, le bâtiment 100 est équipé d'un système de chauffage, par exemple une pompe à chaleur, ou une chaudière avec comme terminaux des aérothermes ou des radiateurs.

Le bâtiment 100 est en général attenant à une zone 200 qui n'est pas hors gel, par exemple une zone extérieure 200, telle qu'un auvent ou un espace de chargement, ou encore un bâtiment non chauffé. La zone 200 est à température ambiante et n'est pas chauffée par le système de chauffage. Les canalisations 21 du réseau secondaire 20 sont donc soumises à un risque de gel, notamment en hiver et la nuit, quand la température est susceptible de devenir négative. Le réseau secondaire 20 correspond à une zone cible pour le réseau de maintien hors gel proposé.

Afin de rendre le réseau sprinkler de la zone 200 hors gel de manière efficace et pour un coût modéré, il est proposé un système de maintien hors gel comprenant
- un réseau de maintien hors gel 1 comprenant des canalisations intermédiaires configurées pour raccorder hydrauliquement le réseau secondaire au réseau principal et une pompe 3 comprenant un état activé, dans lequel la pompe 3 entraine une circulation forcée d'eau dans les canalisations intermédiaires, et un état désactivé, dans lequel la pompe 3 est à l'arrêt ;
- un capteur de température 4 configuré pour mesurer une température d'eau dans l'une au moins des canalisations secondaires et intermédiaires ; et
- une unité de commande 5, configurée pour contrôler la pompe 3 entre l'état désactivé et l'état activé lorsque la température est inférieure à une température d'activation.

Pour cela, le réseau principal 10 est connecté au réseau secondaire 20. Cela permet avantageusement de tirer profit du système de chauffage du bâtiment 100 maintenu hors gel, un apport de chaleur du réseau intérieur 10 chauffé vers le réseau secondaire 20 soumis au risque de gel étant permis par la circulation de l'eau dans les canalisations. Le système de maintien hors gel proposé ne nécessite pas de source de chaleur ad hoc pour le réseau secondaire 20. Il est ainsi moins couteux en termes d'infrastructure et d'utilisation, et plus respectueux de l'environnement. Par exemple, le réseau de maintien hors gel 1 comprend une canalisation d'entrée 11 reliant le réseau principal 10 au réseau secondaire 20, et une canalisation de sortie 12 reliant le réseau secondaire 20 au réseau principal 10.

Les canalisations du réseau secondaire 20 et du réseau principal 10 sont équipées de têtes sprinkler propres à s'ouvrir automatiquement lors d'une augmentation de température, afin de déverser l'eau contenue sous pression dans les canalisations. Par exemple, les têtes sprinkler comprennent une ampoule ou fusible configuré pour éclater lorsque la température dépasse une température seuil. Chaque tête fonctionne de manière indépendante, ce qui permet un arrêt maitrisé du départ d'incendie, sans dégradation des zones non concernées.

L'ouverture d'une tête dans le réseau principal 10 ou dans le réseau secondaire 20 et le déclenchement de l'aspersion entraine une chute de pression dans le réseau de canalisations. Le réseau sprinkler peut comprendre un ou plusieurs pressostats (non représentés) configuré(s) pour détecter la chute de pression de l'eau suite à l'ouverture d'une tête sprinkler. Cela entraine automatiquement le démarrage de sources d'eau 61, afin d'alimenter le réseau de canalisation à partir d'eau contenue dans un réservoir 6. Chaque source d'eau 61 peut comprendre une pompe, une électropompe, ou encore un groupe motopompe. Les sources d'eau 61 peuvent être disposées dans le bâtiment 100 hors gel ou être dans un local indépendant attenant ou relié par un réseau enterré. La source d'eau 61 alimente en cas de déclenchement de têtes sprinkler les réseaux principal et secondaire. Ainsi, le réseau sprinkler permet à la fois de repérer les départs d'incendie et d'agir directement pour éteindre l'incendie ou, a minima, le contenir. Une alarme est généralement également être déclenchée pour prévenir les utilisateurs du bâtiment 100.

Comme expliqué précédemment, le risque de gel des canalisations du réseau secondaire 20 représente une menace sérieuse pour le bon fonctionnement du réseau sprinkler.

Plus généralement, la pompe 3 peut comprendre un circulateur double constitué de deux pompes. La pompe 3 permet ainsi la circulation du liquide depuis le réseau principal 10 vers le réseau secondaire 20, ou à l'inverse du réseau secondaire 20 vers le réseau principal 10. Dans l'exemple illustré, la pompe 3 est agencée dans la canalisation d'entrée 11.

La pompe 3 est typiquement dimensionnée pour permettre un écoulement d'eau dans la canalisation d'entrée 11 avec un débit calculé pour assurer le maintien hors gel du réseau secondaire 20, lorsqu'elle est à l'état activé. Le débit est par exemple de l'ordre de 1 à 10 m³/h. Le débit calculé dépend de l'apport énergétique souhaité et est donc calculé à partir de la taille du réseau secondaire 20 et de la température à laquelle est chauffé le bâtiment 100. La circulation entre le réseau principal 10 et le réseau secondaire 20 permet ainsi un apport d'énergie suffisant au maintien hors gel de la zone 200. La pompe 3 a par exemple une puissance comprise entre 0,7 et 7 kW.

De préférence, le capteur de température 4 est agencé dans un point défavorable thermiquement du réseau secondaire 20, par exemple au point du réseau secondaire 20 au niveau duquel la température est la plus basse. Le point défavorable peut être déterminé par simulations numériques. Il correspond typiquement à un point du réseau secondaire 20 éloigné de la canalisation d'entrée 11, plus exposé au vent, exposé au nord, ou à un point de plus faible débit. Par exemple, le capteur de température 4 comprend une sonde agencée à l'intérieur de la canalisation 21 pour mesurer la température de l'eau dans la canalisation 21 du réseau secondaire 20.

Le capteur de température 4 comprend par exemple un transmetteur de température PT20S ou TE2 commercialisé par Baumer.

L'unité de commande 5 est configurée pour faire passer la pompe 3 de l'état désactivé à l'état activé, lorsque la température mesurée par le capteur de température 4 est inférieure à la température d'activation. Typiquement, l'unité de commande 5 reçoit des mesures effectuées par le capteur de température 4, et pilote l'état de la pompe 3 à partir de la température mesurée. L'unité de commande 5 comprend typiquement un automate processeur ou un microprocesseur et une mémoire agencés dans un boitier configurée pour recevoir des instructions de code afin de contrôler le système. L'unité de commande 5 peut comprendre une logique électronique de type relais.

La température d'activation est déterminée préalablement par l'opérateur, et peut de préférence être réglable. Elle peut être enregistrée dans la mémoire de l'unité de commande 5. Typiquement, la température d'activation est inférieure à 10 °C, par exemple égale à 6 °C. Cela permet de déclencher la circulation de l'eau dans le réseau secondaire 20 avant que l'eau stagnante n'atteigne une température trop faible. Cela permet de réduire le risque de gel dans les canalisations du réseau secondaire 20, en cas de chute brutale de la température dans la zone 200 soumise au risque de gel.

De préférence, l'unité de commande 5 est en outre configurée pour contrôler la pompe 3 entre l'état activé et l'état désactivé lorsque la température est supérieure à une température de désactivation pendant une durée supérieure à une durée prédéterminée. Ainsi, l'unité de commande 5 peut faire passer la pompe 3 de l'état activé à l'état désactivé, lorsque le risque de gel est éliminé, et qu'il n'est pas nécessaire de forcer la circulation de l'eau dans le réseau secondaire 20.

La température de désactivation est déterminée préalablement par l'opérateur, et peut de préférence être réglable. Elle peut être enregistrée dans la mémoire de l'unité de commande 5. La température de désactivation est de préférence supérieure à la température d'activation, afin de garantir que suffisamment d'énergie ait été apportée par la circulation. La température de désactivation peut être supérieure à 5°C, par exemple égale à 7 °C.

La durée prédéterminée de fonctionnement de la pompe 3 peut être comprise entre 10 min et 2 h. La durée prédéterminée peut notamment être enregistrée dans la mémoire de l'unité de commande 5. Elle dépend de la taille du réseau secondaire 20, de la taille du réseau principal 10, et de la température du bâtiment hors gel 100, typiquement de la température de consigne du système de chauffage du bâtiment 100. Elle peut être déterminée à l'aide de simulations numériques. Elle peut également être ajustée par un opérateur.

L'unité de commande 5 est alimentée électriquement, typiquement est reliée au réseau électrique public ou un réseau dédié. L'unité de commande 5 peut comprendre un interrupteur général propre à couper l'alimentation électrique des différents composants du système de maintien hors gel.

### Modes de réalisation particuliers

Dans une forme de réalisation, le système de maintien hors gel comprend en outre un capteur de température additionnel 4'. Le capteur de température additionnel 4' est configuré pour mesurer une température additionnelle de l'eau dans l'une au moins des canalisations secondaires et intermédiaires. Il est typiquement agencé à proximité du capteur de température 4, par exemple dans la même canalisation 21 du réseau secondaire 20. Le capteur de température additionnel 4' permet de palier une erreur de mesure du capteur de température 4, et de détecter une défaillance du système.

L'unité de commande 5 est alors configurée pour déterminer une température minimale entre la température et la température additionnelle, et contrôler la pompe 3 lorsque la température minimale est inférieure à la température d'activation.

Ainsi, l'unité de commande 5 reçoit des mesures effectuées par le capteur de température additionnel 4' et prend en compte la mesure additionnelle de température dans le pilotage de l'état de la pompe 3. L'unité de commande 5 envoie une commande à la pompe 3, de sorte à la faire passer de l'état désactivé à l'état activé, lorsque la température minimale est inférieure à la température d'activation. Cela permet de prendre en compte la situation la plus défavorable pour l'activation de la pompe 3.

La mesure de température additionnelle peut également être prise en compte pour déclencher l'arrêt de la circulation du liquide dans les canalisations. Comme précédemment, l'unité de commande 5 peut être configurée pour contrôler la pompe 3 entre l'état activé et l'état désactivé, c'est-à-dire la faire passer de l'état activé à l'état désactivé, lorsque la température minimale est supérieure à la température de désactivation pendant une durée supérieure à la durée prédéterminée.

Comme il sera détaillé par la suite, un écart de mesure de température entre le capteur de température 4 et le capteur de température additionnel 4' élevé, c'est-à-dire typiquement supérieur à 1°C, peut signifier la défaillance d'un des capteurs de température 4,4', qui peut être signalée à un opérateur.

Le réseau de maintien hors gel 1 peut comprendre en outre un pressostat 8 agencé dans l'une des canalisations intermédiaires, par exemple dans la canalisation de sortie 12. Le pressostat 8 est configuré pour détecter une pression dans ladite canalisation intermédiaire, l'unité de commande 5 étant configurée pour contrôler la pompe 3 de l'état activé à l'état désactivé lorsque la pression est inférieure à une pression seuil Pmin.

Le pressostat 8 a pour fonction de détecter un manque d'eau, c'est-à-dire une chute de pression dans la canalisation de sortie 12, ou en d'autres termes une baisse de la pression d'eau en dessous d'une valeur prédéterminée, ce qui peut être relevé par un défaut technique par le biais de l'unité de commande 5.

Par exemple, lorsque le pressostat 8 détecte que la pression est inférieure à la pression seuil Pmin, l'unité de commande 5 peut envoyer une commande à la pompe 3 afin de le faire passer de l'état activé à l'état désactivé. La baisse de pression en deçà de la pression seuil Pmin peut être détectée en cas de vidange intempestive du réseau secondaire 20 ou lors d'une détection d'un départ d'incendie, par exemple. La désactivation de la pompe 3 évite une dégradation qui pourrait être causée par une pression trop faible dans la canalisation du réseau de maintien hors gel où est disposée la pompe 3, ici dans la canalisation d'entrée 11.

En cas de déclenchement d'un ou plusieurs sprinklers dans la zone ciblée 20 de l'eau du réservoir 6 est ainsi directement injectée dans le réseau secondaire 20 par l'intermédiaire de la canalisation de sortie 12, la canalisation d'entrée 11 étant fermée par un clapet anti-retour 72. Le clapet anti-retour 72 protège le circulateur 3 d'un fonctionnement inverse au sens de circulation prévu. L'incendie peut ainsi être maitrisé rapidement. De préférence, le réseau de maintien hors gel comprend un filtre 9, par exemple à tamis, configuré pour retenir des particules en suspension dans de l'eau circulant dans les canalisations intermédiaires, afin de protéger la pompe 3. Le réseau de maintien hors gel peut aussi comprendre un pot à boue 91 agencé à proximité du filtre 9.

Le filtre 9 est configuré pour retenir des particules en suspension dans le liquide circulant entre le réseau principal 10 et le réseau secondaire 20, ici dans la canalisation d'entrée 11. Cela permet d'éviter l'encrassage des canalisations du réseau secondaire 20. Le pot à boue 91 comprend une ouverture permettant de vidanger les particules retenues directement dans le pot à boue 91 et pouvant former un dépôt dans le filtre 9.

Le réseau de maintien hors gel 1 peut comprendre différents capteurs pour permettre à l'unité de commande 5 de contrôler le bon fonctionnement du système de maintien hors gel. Par exemple, la canalisation d'entrée 11 peut comprendre une sonde de départ de boucle configurée pour mesurer la température du liquide en entrée du réseau secondaire 20. De manière complémentaire, la canalisation de sortie 12 peut comprendre une sonde de retour de boucle configurée pour mesurer la température du liquide en sortie du réseau secondaire 20. Cela permet à l'unité de commande 5 de relever l'évolution de la température en entrée et en sortie du réseau secondaire 20, lorsque l'eau circule dans le réseau de maintien hors gel 1. Ainsi, il est possible d'évaluer les pertes thermiques dans le réseau secondaire 20 et d'ajuster le dimensionnement du réseau de canalisations ou les valeurs des paramètres de consignes (températures d'activation, de désactivation ou durées prédéterminées).

Le réseau de maintien hors gel 1 peut comprendre un manomètre 81, agencé dans la canalisation de sortie 12 dans le mode de réalisation illustré. Le manomètre 81 permet de mesurer l'évolution de la pression au sein du réseau de canalisations. Il permet une mesure de pression redondante, notamment utilisée pour des tests locaux du pressostat 11.

Le système peut comprendre en outre un capteur de température secondaire 41. Le capteur de température secondaire 41 est agencé à proximité de la zone 200, typiquement en extérieur. Il est configuré pour mesurer une température de l'air à proximité du réseau secondaire 201. La mesure de température secondaire peut être utilisée par l'unité de commande 5 pour évaluer la dynamique du réseau secondaire 20, lorsque la pompe 3 est activée. Cela permet de valider un modèle de pertes thermiques dans la zone 200 en fonction de la température ambiante et d'ajuster le dimensionnement du réseau de canalisation ou les valeurs des paramètres de consignes (températures seuil ou durées prédéterminées).

### Vidange du réseau secondaire

Pour la maintenance du réseau de canalisations, il convient de tester le système d'isolement et vidange automatique des canalisations de la zone 200 à risque de gel. De plus, il peut être nécessaire de vidanger le réseau secondaire 20, si la température maintenue positive dans le bâtiment 100 et la circulation forcée par la pompe 3 est insuffisante pour que l'eau dans le réseau secondaire 20 atteigne une température suffisante. Cela peut arriver en cas de conditions climatiques extrêmes, la zone 200 n'étant pas protégée du gel par une source de chaleur externe.

Le réseau de maintien hors gel 1 peut en outre comprendre une vanne motorisée 7 pouvant relier le réseau principal 10 et le réseau secondaire 20 ou isoler les deux réseaux. Afin de faciliter la vidange du réseau secondaire 20, la vanne motorisée 7 peut être une vanne à trois voies comprenant une première voie configurée pour être reliée hydrauliquement au réseau secondaire 20, une deuxième voie configurée pour être reliée au réseau principal 10 et une troisième voie dite voie de vidange. La vanne motorisée 7 peut par exemple être typiquement agencée dans la canalisation de sortie 12.

La vanne motorisée 7 est configurée pour adopter une configuration active, dans laquelle la première voie est connectée à la deuxième voie, de sorte à permettre une circulation d'eau depuis le réseau secondaire 20 vers le réseau principal 10 (ou plus généralement entre les deux réseaux 10,20), et une configuration passive, dans laquelle la première voie est connectée à la voie de vidange, de sorte à vidanger le réseau secondaire 20.

La voie de vidange est par exemple reliée à un réseau d'évacuation approprié. Lorsque la vanne motorisée 7 est dans la configuration active, c'est-à-dire lorsque la vanne motorisée 7 est pilotée activement par l'unité de commande 5, l'eau peut circuler entre le réseau principal 10 et le réseau secondaire 20. Lorsque la vanne motorisée 7 est dans la configuration passive, c'est-à-dire lorsqu'elle n'est pas alimentée en électricité, la première voie est connectée à la voie de vidange, la deuxième voie étant isolée, et partant le réseau principal également. En d'autres termes, en présence de tension, la vanne motorisée 7 permet la communication de fluide entre le réseau principal 10 et le réseau secondaire 20. En cas de problème d'alimentation électrique ou de commande de désactivation de l'unité de commande 5, un ressort enclenche la vanne motorisée 7 pour la faire passer dans la configuration passive, entrainant la vidange et l'isolement du réseau secondaire 20.

L'unité de commande 5 est en outre configurée pour faire passer la vanne motorisée 7 de la configuration active à la configuration passive lorsque la température mesurée est inférieure à une température critique, et la pompe 3 est dans l'état activé depuis une durée supérieure à une durée prédéterminée. Ainsi, l'unité de commande 5 compare la température à la température critique, et enclenche la vidange lorsque la température mesurée par le capteur de température 4 est insuffisante, l'activation de la pompe 3 n'ayant pas conduit à une augmentation suffisante de la température.

La température critique est inférieure à la température d'activation. Par exemple, la température critique est inférieure à 2°C, par exemple égale à 1 °C. La température critique est réglable par l'opérateur, et peut être stockée dans la mémoire de l'unité de commande 5. La durée prédéterminée est également réglable et peut être stockée dans la mémoire de l'unité de commande. Elle est par exemple comprise entre 10 min et 2 h, et dépend de la configuration du réseau de canalisations. Ainsi, l'unité de commande 5 attend que la pompe 3 ait fonctionné au moins 10 min avant de déclencher une vidange.

Dans un mode de réalisation, l'unité de commande 5 peut comparer la température minimale préalablement déterminée (le cas échéant à l'aide du capteur de température additionnel 4') à la température critique, et enclencher la vidange lorsque la température minimale est inférieure à la température critique. L'utilisation de la mesure du capteur de température additionnel 4' permet de rendre plus fiable le système de maintien hors gel.

De préférence, le réseau de maintien hors gel 1 comprend une vanne motorisée supplémentaire, appelée vanne de retour de boucle 71, qui peut par exemple être agencée dans la canalisation d'entrée 11. L'unité de commande 5 peut être en outre configurée pour fermer la vanne de retour de boucle 71 lorsque la vanne motorisée 7 permet la vidange, c'est-à-dire est dans la configuration passive, de sorte à isoler hydrauliquement le réseau principal 10 du réseau secondaire 20 et permettre la vidange du seul réseau secondaire 20.

L'unité de commande 5 peut fermer la vanne de retour de boucle 71. Le réseau secondaire 20 peut donc être vidangé simplement, sans nécessiter la vidange du réseau principal 10 qui est protégé du gel par le système de chauffage du bâtiment 100. Ainsi, le système sprinkler peut toujours être utilisé pour lutter contre un incendie à l'intérieur du bâtiment 100, indépendamment de l'état du réseau secondaire 20.

En parallèle, la vanne de retour de boucle 71 est également à sécurité positive, c'est-à-dire qu'en présence de tension, elle permet la communication de fluide entre le réseau principal 10 et le réseau secondaire 20. En cas de problème d'alimentation électrique ou de commande de désactivation de l'unité de commande 5, un ressort enclenche la vanne motorisée 7 pour la faire passer dans la configuration passive, entrainant la vidange et l'isolement du réseau secondaire 20.

Ainsi, les vannes motorisées 7,71 sont de préférence à sécurité positive, de sorte à entrainer une vidange automatique du réseau secondaire 20, en cas de panne de courant, ou quand l'unité de commande 5 n'est pas alimentée en électricité.

Plus généralement, l'unité de commande 5 peut piloter des actionneurs du système de maintien hors gel, tels que les vannes motorisées 7, 71. Les actionneurs du système de maintien hors gel permettent, en cas de défaillance de l'apport énergétique de la zone chauffée, typiquement une température insuffisante ou une panne du système de chauffage du bâtiment 100, d'isoler le réseau secondaire 20 par le basculement des vannes, de couper le cas échéant le fonctionnement de la pompe 3 et de réaliser une vidange automatique du réseau secondaire 20 tout en conservant un fonctionnement du réseau principal 10. La protection du bâtiment 100 reste ainsi fonctionnelle et le réseau secondaire 20 est vidangé donc non-fonctionnel mais sans risque de gel. L'unité de commande 5 pourra alors délivrer une alarme technique, comme il sera détaillé par la suite.

### Fonctionnement du système en cas d'incendie

Lorsqu'un incendie est détecté en un point du réseau principal 10 ou secondaire 20, une ou plusieurs têtes sprinkler à proximité s'ouvrent et l'eau s'échappe du système de protection contre l'incendie. Cela entraine une chute de pression dans les canalisations intermédiaires qui est détectée par les pressostats additionnels des sources d'eau 61. Les sources d'eau 61 sont déclenchées pour injecter dans le réseau de canalisations l'eau contenue dans le réservoir 6. Une alarme incendie est déclenchée automatiquement, de sorte à alerter les opérateurs à proximité.

De préférence, si l'alarme incendie est déclenchée, l'unité de commande 5 est configurée pour déclencher un asservissement automatique de la pompe 3. Ainsi, la pompe 3 peut passer de l'état activé à l'état désactivé. Le réseau secondaire 20 est dimensionné pour pouvoir éteindre rapidement un incendie, indépendamment du fonctionnement de la pompe 3.

### Emission d'alertes

L'unité de commande 5 peut émettre des alertes pour signaler des comportements anormaux ou des anomalies du fonctionnement du système de maintien hors gel à un opérateur.

Par exemple, l'unité de commande 5 peut émettre une alerte en cas de défaut d'alimentation électrique de la pompe 3. Le défaut d'alimentation électrique peut être détecté par l'absence de réponse de la pompe 3 à une commande d'activation, ou en cas de panne générale du réseau électrique. L'émission de l'alerte permet d'accroitre la vigilance des opérateurs en cas de risque de gel et une maintenance ciblée de la pompe 3 si besoin.

Dans une forme de réalisation, l'unité de commande 5 émet une alerte lorsque le pressostat 8 mesure une pression inférieure à une pression normale, hors détection d'incendie. Par exemple, l'interface comprend un voyant qui est allumé en cas de fuite supposée dans le réseau, ou une alarme sonore est émise. Un opérateur peut alors intervenir sur le site afin d'identifier la cause de la baisse de pression.

Plus généralement, le système de maintien hors gel peut comprendre un capteur de débit 82, configuré pour mesurer un débit d'eau circulant dans une canalisation du réseau secondaire 20. Le capteur de débit peut être agencé à proximité du capteur de température 4, au niveau du point défavorable.

L'unité de commande 5 peut être configurée pour comparer le débit d'eau mesuré par le capteur de débit 82 avec un débit seuil, lorsque la pompe 3 est activée, de sorte à identifier un disfonctionnement de la pompe 3, et, lorsque le débit d'eau mesuré est inférieur au débit seuil, émettre une alerte. En effet, le débit seuil peut ici correspondre à un débit inférieur au débit de fonctionnement nominal de la pompe 3 activée. Si le débit diminue, cela peut indiquer un dysfonctionnement de la pompe 3. Cela permet une recherche de cause sur cette déviance.

Dans le mode de réalisation où le système de maintien hors gel comprend un capteur de température additionnel 4', ce dernier peut servir de référence pour identifier un dysfonctionnement du capteur de température 4. Cela permet de rendre le système de maintien hors gel plus fiable. L'unité de commande 5 peut être configurée pour calculer un écart entre la température mesurée par le capteur de température 4 et la température additionnelle mesurée par le capteur de température additionnel 4', et émettre une alerte, lorsque l'écart est supérieur à une valeur d'écart prédéterminée. Par exemple, si l'écart calculé est supérieur à 1 °C, cela peut indiquer un dysfonctionnement d'un des capteurs. Un opérateur peut intervenir pour remplacer le capteur défectueux. Ainsi, l'écart prédéterminé peut être réglable et déclencher par le biais de l'unité de commande 5 une alarme technique pour induire la vérification de bon fonctionnement ou du calibrage des capteurs de température 4,4' ou de leur câblage.

De préférence, l'unité de commande 5 est en outre configurée pour comparer la température mesurée par le capteur de température 4 à une température d'alerte, ou, le cas échéant, comparer la température minimale préalablement déterminée à la température d'alerte, et pour émettre une alerte, si la température (ou la température minimale) est inférieure à la température d'alerte.

La température d'alerte est comprise entre la température critique, entrainant le déclenchement de la vidange du réseau secondaire 20, et la température d'activation, qui entraine l'activation de la pompe 3. Par exemple, la température d'alerte est comprise entre 3°C et 5°C, typiquement égale à 4°C. L'émission d'une alerte permet d'accroitre la vigilance d'un opérateur. Une action correctrice peut être prise pour augmenter l'échange thermique entre le réseau secondaire 20 et le réseau principal 10, qui est chauffé par le système de chauffage. Par exemple, le débit de la pompe 3 peut être augmenté automatiquement ou manuellement par l'opérateur.

### Interface Homme-Machine

De préférence, le boîtier contenant l'unité de commande 5 comprend une interface homme-machine. L'interface homme-machine comprend un écran destiné à afficher les mesures réalisées par les capteurs du système de maintien hors gel. Par exemple, l'écran peut afficher la température mesurée par le capteur de température 4 du réseau secondaire 20, ou la température additionnelle mesurée par le capteur de température additionnel 4', le cas échéant. L'écran peut en outre afficher la mesure de pression réalisée par le capteur de pression 82 du réseau secondaire 20. La valeur de pression réalisée par le capteur de pression 82 peut ainsi être comparée localement par un opérateur à la valeur lue sur le manomètre 81 pour relever un éventuel défaut du capteur.

Typiquement, l'interface peut comprendre une pluralité de voyants, ou un voyant unique pouvant s'allumer de plusieurs couleurs différentes ou suivant des fréquence d'allumage différentes. L'interface peut comprendre un voyant indiquant la présence (ou non) d'une alimentation électrique correcte, par exemple que la tension alimentant la pompe 3 est égale à 230V, ou que la tension électrique aux bornes de l'unité de commande est de 24 V en courant continu. L'interface peut en outre indiquer si la pompe 3 est dans l'état activé ou dans l'état désactivé. Par exemple, un voyant allumé indique que la pompe 3 est à l'état activé.

L'interface peut comprendre un voyant spécifique en cas de défaut, par exemple si une vidange est déclenchée à cause d'une température inférieure à la température critique, et que le système de maintien hors gel est hors service.

L'interface permet un retour en temps réel du fonctionnement du système de maintien hors gel et l'affichage des mesures réalisées par les différents capteurs, pour une lecture instantanée par un opérateur.

De préférence, le boitier peut comprendre une mémoire accessible par l'unité de commande 5. De manière alternative ou complémentaire, l'unité de commande 5 peut être relié à un système de supervision comprenant une mémoire configurée pour enregistrer l'historique des mesures. La mémoire permet de stocker les mesures réalisées par les capteurs du systèmes, afin de pouvoir effectuer des relevés lors d'opérations de maintenance. Ainsi, l'opérateur peut obtenir et visualiser l'évolution passée des températures et pression mesurées à partir des relevés, par exemple sur un ordinateur.

Le système de maintien hors gel peut en outre comprendre une alimentation électrique externe de secours, prévue pour alimenter l'unité de commande 5 en électricité, lors d'une défaillance du réseau électrique public. L'alimentation électrique externe est par exemple configurée pour délivrer un courant continu à une tension de 24 V. L'alimentation électrique externe peut être agencée dans le boitier contenant l'unité de commande.

### Opérations de maintenance et tests

L'unité de commande 5 peut commander des opérations de tests ou de maintenance du système de maintien hors gel. Typiquement, l'unité de commande 5 peut déclencher une marche forcée, c'est-à-dire une activation de la pompe 3, lors d'essais, indépendamment de la température mesurée par le capteur de température 4.

L'interface peut comprendre un commutateur type « Essai Asservissement » permettant d'inhiber l'asservissement automatique de la pompe 3 en cas de maintenance sur le système de protection contre l'incendie. Cela permet d'éviter un déclenchement de la circulation de l'eau dans le réseau de canalisations lorsque des opérations de maintenance sont en cours.

L'interface peut comprendre une pluralité de boutons pour commander des opérations de maintenance ou le fonctionnement des composants du système de maintien hors gel. Par exemple, l'interface comprend un bouton trois positions pour commander le fonctionnement de la pompe 3. Dans le mode « auto », la pompe 3 est activé par l'unité de commande 5 comme décrit précédemment. Dans le mode « Marche forcée », la pompe 3 est maintenu à l'état activé. Dans le mode « Arrêt », la pompe 3 est maintenu à l'état désactivé.

L'interface peut comprendre un bouton de test de vidange, par exemple un bouton poussoir. Lorsqu'un opérateur presse le bouton de test de vidange, l'unité de commande 5 peut activer la vanne motorisé 7 de sorte à déclencher la vidange du réseau secondaire 20, comme décrit précédemment.

L'interface peut comprendre un bouton de remise en service des vannes. Cela permet de contrôler le fonctionnement des différentes vannes 7,71 du réseau de maintien hors gel 1.

L'interface peut comprendre un bouton de test « alarme défaut », pour vérifier le bon fonctionnement des alarmes visuelles ou sonores émettant les alertes décrites précédemment.

Lors d'une opération de maintenance, l'opérateur peut également nettoyer le filtre 9 et rincer le pot à boue 91, jusqu'à ce que de l'eau claire s'écoule de la canalisation intermédiaire, ici la canalisation d'entrée 11.

## Revendications

1. Système de maintien hors gel d'un système de protection contre un incendie par réseau sprinkler, le système de protection contre l'incendie comprenant un réseau principal (10) comprenant des canalisations principales placées dans un bâtiment (100) hors gel et un réseau secondaire (20) comprenant des canalisations secondaires, une température des canalisations principales étant supérieure à une température des canalisations secondaires, le système comprenant :
- un réseau de maintien hors gel (1) comprenant des canalisations intermédiaires (11,12) configurées pour raccorder hydrauliquement le réseau secondaire (20) au réseau principal (10) et une pompe (3) comprenant un état activé, dans lequel la pompe (3) entraine une circulation forcée d'eau dans les canalisations intermédiaires (11,12), et un état désactivé, dans lequel la pompe (3) est à l'arrêt ;
- un capteur de température (4) configuré pour mesurer une température de l'eau dans une au moins des canalisations secondaires et intermédiaires ; et
- une unité de commande (5), configurée pour contrôler la pompe (3) entre l'état désactivé et l'état activé, et pour faire passer la pompe (3) de l'état désactivé à l'état activé lorsque la température est inférieure à une température d'activation, de sorte que la température des canalisations secondaires augmente, et que la température des canalisations principales diminue.

2. Système de maintien hors gel selon la revendication 1, dans lequel l'unité de commande (5) est en outre configurée pour contrôler la pompe (3) entre l'état activé et l'état désactivé lorsque la température est supérieure à une température de désactivation pendant une durée supérieure à une durée prédéterminée.

3. Système de maintien hors gel selon l'une des revendications 1 et 2, comprenant en outre un capteur de température additionnel (4') configuré pour mesurer une température additionnelle de l'eau dans l'une au moins des canalisations secondaires et intermédiaires, l'unité de commande (5) étant configurée pour :
déterminer une température minimale entre la température et la température additionnelle ; et
contrôler la pompe (3) lorsque la température minimale est inférieure à la température d'activation.

4. Système de maintien hors gel selon la revendication 3, dans lequel l'unité de commande (5) est en outre configurée pour contrôler la pompe (3) entre l'état activé et l'état désactivé lorsque la température minimale est supérieure à une température de désactivation pendant une durée supérieure à une durée prédéterminée.

5. Système de maintien hors gel selon l'une des revendications 3 et 4, dans lequel l'unité de commande (5) est en outre configurée pour :
comparer la température minimale à une température d'alerte ; et
émettre une alerte, si la température minimale est inférieure à la température d'alerte.

6. Système de maintien hors gel selon l'une des revendications 3 à 5, dans lequel l'unité de commande (5) est en outre configurée pour :
calculer un écart entre la température et la température additionnelle ; et
émettre une alerte lorsque l'écart est supérieur à une valeur d'écart prédéterminée.

7. Système de maintien hors gel selon l'une des revendications 1 à 6, comprenant en outre un capteur de débit (82) configuré pour mesurer un débit d'eau circulant dans le réseau secondaire (20), l'unité de commande (5) étant en outre configurée pour :
comparer le débit d'eau avec un débit seuil, lorsque la pompe (3) est dans l'état activé, de sorte à identifier un disfonctionnement de la pompe (3) ; et
lorsque le débit d'eau est inférieur au débit seuil, émettre une alerte.

8. Système de maintien hors gel selon l'une des revendications 1 à 7, comprenant en outre un pressostat (8) agencé dans l'une des canalisations intermédiaires et configuré pour détecter une pression dans ladite canalisation intermédiaire (11,12), l'unité de commande (5) étant configurée pour contrôler la pompe (3) de l'état activé à l'état désactivé lorsque la pression est inférieure à une pression seuil.

9. Système de maintien hors gel selon l'une des revendications 1 à 8, dans lequel le réseau de maintien hors gel (1) comprend en outre une vanne motorisée (7) comprenant
une première voie configurée pour être reliée hydrauliquement au réseau secondaire ;
une deuxième voie configurée pour être reliée au réseau principal ; et
une voie de vidange ;
la vanne motorisée (7) étant configurée pour adopter :
une configuration active, dans laquelle la première voie est connectée à la deuxième voie, de sorte à permettre une circulation d'eau entre le réseau secondaire (20) et le réseau principal (10), et
une configuration passive, dans laquelle la première voie est connectée à la voie de vidange, de sorte à vidanger le réseau secondaire (20).

10. Système de maintien hors gel selon la revendication 9, dans lequel l'unité de commande (5) est en outre configurée pour faire passer la vanne motorisée (7) de la configuration active à la configuration passive lorsque
la température est inférieure à une température critique, la température critique étant inférieure à la température d'activation, et
la pompe (3) est dans l'état activé depuis une durée supérieure à une durée prédéterminée.

11. Système de maintien hors gel selon la revendication 10, dans lequel le réseau de maintien hors gel comprend une vanne (71) de retour de boucle, et dans lequel l'unité de commande (5) est en outre configurée pour fermer la vanne (71) de retour de boucle lorsque la vanne motorisée (7) est passivée de sorte à isoler hydrauliquement le réseau principal (10) du réseau secondaire (20).

12. Système de maintien hors gel selon l'une quelconque des revendications 1 à 11, dans lequel le réseau secondaire est dépourvu de source de chaleur.

13. Procédé de maintien hors gel d'un système de protection contre un incendie par réseau sprinkler par un système de maintien hors gel selon l'une quelconque des revendications 1 à 12, comprenant :
- mesure d'une température de l'eau dans une au moins des canalisations secondaires et intermédiaires par le capteur de température (4) ;
- comparaison de la température mesurée avec une température d'activation par l'unité de commande (5), et
- si la température mesurée est inférieure à la température d'activation, commande de la pompe (3) de l'état désactivé à l'état activé de sorte que la température des canalisations secondaires augmente, et que la température des canalisations principales diminue.
